# EUROPÄISCHE PATENTSCHRIFT

(11) **EP 2 370 684 B1**
(45) Veröffentlichungstag und Bekanntmachung des Hinweises auf die Patenterteilung: **18.02.2015**
(21) Anmeldenummer: 08875053.4
(22) Anmeldetag: 01.12.2008
(51) Int. Cl.: F02M 35/10, F02D 41/14

(54) **EMISSIONSREINIGUNGSSYSTEM SOWIE VERFAHREN ZUR EMISSIONSMINDERUNG VON VERBRENNUNGSMOTOREN BEI ABGESCHALTETEM MOTOR**
EMISSIONS CLEANING SYSTEM AND METHOD FOR REDUCING EMISSIONS OF INTERNAL COMBUSTION ENGINES WHEN THE ENGINE IS SWITCHED OFF
SYSTÈME DE PURIFICATION D'ÉMISSIONS ET PROCÉDÉ DE RÉDUCTION D'ÉMISSIONS DE MOTEURS À COMBUSTION EN CAS D'ARRÊT DU MOTEUR

(43) Veröffentlichungstag der Anmeldung: 05.10.2011
(73) Patentinhaber: Fraunhofer-Gesellschaft zur Förderung der angewandten Forschung e.V., 80686 München (DE)
(72) Erfinder: MAIR, Stefan, 83714 Wachlehen (DE); RAMPFL, Michael, 83109 Grosskarolinenfeld (DE); BREUER, Klaus, 83229 Aschau (DE)
(74) Vertreter: Pfenning, Meinig & Partner GbR
(86) Internationale Anmeldenummer: PCT/EP2008/010182
(87) Internationale Veröffentlichungsnummer: WO 2010/063296

(56) Entgegenhaltungen:
- EP-A- 1 022 451
- WO-A-02/057615
- US-A- 5 823 171
- US-A1- 2002 096 148
- US-A1- 2005 011 185
- US-B1- 6 736 115

## Beschreibung

Fahrzeuge emittieren leichtflüchtige organische Verbindungen. Bei den Emissionen handelt es sich zum einen um sog. "Non-Fuel-Emissionen", die im Bereich der Materialemissionen z.B. von Kunststoffteilen, frischen Lacken, Klebstoffen oder Dichtungsmaterialien anzusiedeln sind. Zum anderen handelt es sich bei den Emissionen um sog. "Fuel-Emissionen", die im Bereich kraftstoffführender Bauteile und Komponenten (Tankanlage, Kraftstoffleitungen, Verbrennungsmotor mit Anbauten) auftreten. Kraftstoffemissionen gelangen im Wesentlichen bei abgestelltem Motor aus dem Motorinnenraum (Kolbenraum) über offen stehende Ventile in den Luftansaugtrakt und die Abgasanlage. Emissionen über die Abgasanlage sind als unkritisch zu betrachten, da die Kraftstoffdämpfe über den Katalysator zurückgehalten/abgebaut werden. Die Größenordnung der Kraftstoffemissionen aus dem Motorinnenraum über den Luftansaugtrakt an die Außenatmosphäre liegt je nach Motortyp zwischen 1 mg bis mehrere Gramm über einen Zeitraum von 24 Stunden. Gesetzlich vorgegebene Grenzwerte für die Emissionen leichtflüchtiger Verbindungen von Gesamtfahrzeugen liegen mit z.B. 0,5 Gramm innerhalb 24 Stunden (CARB - California Air Resources Board, EPA - Environmental Protection Agency) deutlich niedriger. Aus diesem Grund müssen die Kraftstoffemissionen im Bereich des Motors über HC-Senken (Barrieren, die die Ausdünstung von Kraftstoff unterbinden) deutlich vermindert werden, um die Grenzwerte für das Gesamtfahrzeug einhalten zu können.

Die Verminderung von Emissionen leichtflüchtiger Verbindungen im Kfz-Bereich wird durch weitreichende Maßnahmen, die sich über das gesamte Fahrzeug erstrecken, realisiert. Die Maßnahmen beinhalten beispielsweise den Einsatz neuer oder modifizierter Materialien im Non-Fuel- und im Fuel-Bereich aber auch die Anwendung spezifischer emissionsmindernder Maßnahmen. Im Luftansaugtrakt werden derzeit neue Fahrzeugmodelle zusätzlich zum Luftfilter mit Aktivkohlevliesen im Luftansaugweg ausgerüstet, die ein Austreten von leicht flüchtigen organischen Verbindungen durch Adsorption in Form einer Diffusionssperre verhindern sollen. Diese Aktivkohlevliese sind kostenintensiv, erzeugen beim Fahrbetrieb einen Staudruck in der Ansaugluft (=> Leistungseinbuße, Mehrverbrauch an Kraftstoff) und sind in ihrer Dimensionierung limitiert, da sie maximal wenige Millimeter stark sein dürfen, um nicht zu einer all zu großen Leistungsminderung zu führen. Dies wirkt sich jedoch wiederum negativ auf das Adsorptionsverhalten der Aktivkohlevliese aus. Im schlimmsten Fall führen hohe Konzentrationen zu einem sog. Durchbruch. Das bedeutet, dass die organischen Verbindungen trotz Vlies nach dessen Sättigung über Diffusionsprozesse aus dem Motorinnenraum an die Außenatmosphäre gelangen und ein Fahrzeug bei einem behördlichen Test den Grenzwert nicht einhält. Neben den Aktivkohlevliesen werden derzeit weitere passiv wirkende Systeme, z.B. "HC-Katalysator", "Aktivkohle-Bypass", Aktivkohleauskleidung der wandmaterialien des Luftansaugsystems, usw., auf ihre Alltagstauglichkeit getestet, die sich das Diffusionsverhalten leicht flüchtiger organischer Verbindungen aus dem Motorinnenraum ins Freie zu Nutze machen.

Die US-Arnerikanische und im speziellen kalifornische Gesetzgebung der CARB-Behörde nimmt auf dem Gebiet der Gesamtemissionen leicht flüchtiger organischer Verbindungen eine Vorreiterrolle mit den weltweit niedrigsten Grenzwerten ein. Die Grenzwerte aus der CARB-Gesetzgebung wurden/werden bereits von anderen US-Bundesstaten und Nationen (Korea, Japan) übernommen und haben auch dort Verbindlichkeit. Die EU wird im Rahmen neuer Gesetzesentwürfe entsprechend nachziehen. Somit besteht ein großer Bedarf, Verbrennungsmotoren dergestalt auszurüsten, dass ein verminderter Ausstoß von leichtflüchtigen organischen Verbindungen gewährleistet ist.

Die US 2005/0011185 A1 betrifft eine Vorrichtung zur Reduktion der Kohlenwasserstoff-Emissionen einer internen Verbrennungsmaschine, umfassend einen Luftansaugtrakt, ein Absorbens für Kohlenwasserstoffe, sowie eine Luftansaugpumpe.

Die US 2002/0096148 A1 offenbart ein System zur Evakuierung von Kohlenwasserstoffdämpfen, umfassend eine Fahrzeugkomponente, eine Vorrichtung zur zurückhaltung der Dämpfe, eine Pumpe zur Behandlung der Dämpfe sowie einen elektrischen Motor.

Ausgehend hiervon ist es somit Aufgabe der vorliegenden Erfindung, ein System bereitzustellen, das eine verminderte Emission von Schadstoffen aus Kraftfahrzeugen bei abgeschaltetem Motor ermöglicht. Ebenso ist es Aufgabe der vorliegenden Erfindung, ein entsprechendes Verfahren zur Emissionsminderung anzugeben.

Diese Aufgabe wird bezüglich des Emissionsreinigungssystems mit den Merkmalen des Patentanspruchs 1 und bezüglich des Verfahrens zur Emissionsminderung mit den Merkmalen des Patentanspruchs 9 gelöst. Die weiteren abhängigen Ansprüche zeigen vorteilhafte weiterbildungen auf.

Erfindungsgemäß wird somit ein Emissionsreinigungssystem bereitgestellt, das am Ansaugtrakt eines Verbrennungsmotors angeordnet ist, umfassend
1) einen Ansaugtrakt
2) mindestens eine Einrichtung zum Ansaugen von Luft, die mit dem Ansaugtrakt in Verbindung stehend am Luftansaugtrakt angeordnet ist, sowie
3) mindestens eine Filtereinheit, die mit der Einrichtung zum Ansaugen der Luft verbunden ist und einen Luftaustritt aufweist.
   Die Erfindung zeichnet sich dadurch aus, dass
4) mindestens ein Sensor, der im Bereich der Öffnung zur Außenluft des Ansaugtrakts angeordnet und geeignet ist, Unterschiede in der Konzentration leicht flüchtiger organische Verbindungen in Luft zu registrieren, sowie
5) eine Steuer-/Regeleinrichtung, die die Einrichtung zum Ansaugen von Luft in Abhängigkeit von der gemessenen Emission steuert/regelt, umfasst ist.

Der erfindungsgemäß vorgeschlagene Lösungsweg zur Unterbindung der Emissionen leichtflüchtiger organischer Verbindungen über den Luftansaugtrakt von verbrennungsmotoren besteht in der aktiven Herabsetzung der Konzentration leicht flüchtiger Verbindungen im Luftansaugtrakt. Dies kann entweder durch ein vorgegebenes Zeitintervall oder bei Überschreiten eines Schwellenwertes erfolgen, wird ein Schwellenwert in der Nähe der Öffnung zur Außenatmosphäre erreicht, wird vorzugsweise kurzzeitig aktiv z.B. über einen Lüfter, ein Gebläse, eine Pumpe oder durch Unterdruck Außenluft durch das Ansaugsystem gesaugt und der Gasstrom durch eine Filtereinheit zur Herabsetzung der Konzentration durch Adsorption/Abbau/Zersetzung der leicht flüchtigen Verbindungen geleitet.

Eine gezielte Rückspülung der Filtereinheit kann beispielsweise während des späteren Motorbetriebs erfolgen, bei dem dann gegebenenfalls die leichtflüchtigen organischen Verbindungen der Verbrennung im Motor zugeführt werden könnten. Vorteilhaft hierbei ist, dass kein Kraftstoff durch Diffusion verloren geht.

Die Überwachung des Schwellenwertes in der Nähe der Öffnung zur Außenatmosphäre erfolgt beispielsweise über Sensoren im Luftansaugsystem, die geeignet sind, Unterschiede in der Konzentration leicht flüchtiger organischer Verbindungen in Luft zu registrieren. Dabei ist der mindestens eine Sensor im Bereich der Öffnung zur Außenluft des Ansaugtrakts angeordnet und regelt/steuert die Steuer-/Regeleinheit in Abhängigkeit von der gemessenen Emission die Einrichtung zum Ansaugen von Luft.

Weiter vorteilhaft ist, dass mindestens zwei zueinander beabstandete Sensoren im Bereich der Öffnung zur Außenluft des Ansaugtraktes angeordnet sind.

Als bevorzugter Sensor wird dabei insbesondere ein WLD-, FID-, PID-, Halbleiter-, IR- und/oder Schwingquarzsensor eingesetzt.

Insbesondere ist die Einrichtung zur Ansaugung von Luft ein Lüfter, ein Gebläse, eine Pumpe oder eine Unterdruckeinheit.

In einer weiter bevorzugten Ausführungsform ist die Filtereinheit ein Aktivkohlefilter oder ein Molekularsieb.

In einer weiter bevorzugten Ausführungsform ist die Filtereinheit ein Aktivkohlefilter oder ein Molekularsieb.

Ebenso ist es dabei vorteilhaft, wenn die Filtereinheit so dimensioniert ist, dass 0,01 mg bis 100. 000 g, bevorzugt 1 mg bis 100 g, aufgenommen werden können.

In einer weiteren bevorzugten Ausführungsform ist die Einrichtung zum Ansaugen von Luft und die Filtereinheit mit dem Luftaustritt in Form mindestens eines Bauteils am Luftansaugtrakt angeordnet.

Vorteilhaft ist die Filtereinheit mit einer Rückspülvorrichtung, die mit dem Verbrennungsteil des Motors in Verbindung steht, verbunden.

Erfindungsgemäß wird ebenso ein Verfahren zur Emissionsminderung von Verbrennungsmotoren von Fahrzeugen bei abgeschaltetem Motor bereitgestellt, bei dem durch ein vorgegebenes Zeitintervall und/oder durch Ermittlung der Konzentrationen der Emissionen im Ansaugtrakt und Überschreiteten eines vorgegebenen Grenzwertes Luft angesaugt und diese angesaugte Luft über eine am Ansaugtrakt angeordnete Filtereinheit nach außen geführt wird.

Ebenso denkbar ist eine Zeitsteuerung des erfindungsgemäßen Systems. In Abhängigkeit von der Geometrie und dem Diffusionsverhalten leicht flüchtiger organischer Verbindungen im Luftansaugsystem (Diffusionskoeffizienten von Benzin können berechnet werden) würde nach definierten Zeitintervallen kurzzeitig ein Gasstrom erzeugt werden. Das Zeitintervall wäre dazu entweder experimentell zu bestimmen oder zu bereichnen.

Im Verfahren ist dabei bevorzugt, wenn bei laufendem Verbrennungsmotor eine Rückführung der in der Filtereinheit abgeschiedenen Emissionen in den Verbrennungsmotor erfolgt.

Insbesondere lässt sich das erfindungsgemäße Verfahren mit einer oben beschriebenen erfindungsgemäßen Vorrichtung durchführen.

Vorteile, die mit dem erfindungsgemäßen System sowie dem erfindungsgemäßen Verfahren einhergehen, sind insbesondere:
- Herabsetzung leichtflüchtiger Emissionen aus dem Luftansaugtrakt von Verbrennungsmotoren,
- kein zusätzlicher Luftwiderstand im Luftansaugtrakt. Es wird kein Staudruck aufgebaut, wie dies bei anderen HC-Senken, die im Strömungsweg verbaut sind, der Fall ist => mehr Leistung, geringerer Kraftstoffverbrauch,
- keine Sättigung der Filtereinheit, da die Packungsgröße/Dimensionierung/Kapazität der HC-Senke frei wählbar ist (Anpassung an den Bedarf/das Emissionsverhalten).

Die technische Anwendung erstreckt sich auf Fahrzeuge (Automobile/KFZ, Boote, Schiffe, Busse, LKW, Krafträder, Schienenfahrzeuge, Schneemobile, Pistenfahrzeuge/Verbrennungsmotoren sämtlicher Hersteller), die gesetzlichen Regularien hinsichtlich der Emission leicht flüchtiger organischer Verbindungen unterliegen, bzw. die die beschriebenen Emissionen leichtflüchtiger organischer Verbindungen reduzieren wollen.

Die vorliegende Erfindung wird anhand der folgenden beispielhaften Ausführungen sowie der beigefügten Figur näher erläutert, ohne die Erfindung auf die dargestellten Ausführungsformen und Parameter zu beschränken.

Die Erfindung betrifft die technische Umsetzung/Verfahren zur Herabsetzung leichtflüchtiger organischer Emissionen (HC, VOC) aus dem Luftansaugtrakt von Verbrennungsmotoren durch aktiven Gasfluss durch eine Filtereinheit bei abgestelltem Motor. Der erzeugte, aktive Gasfluss zur Herabsetzung der Konzentration leichtflüchtiger organischer Verbindungen wird durch eine Filtereinheit geleitet, die geeignet ist, leichtflüchtige organische Verbindungen der Luft durch Adsorption und/oder durch katalytischen Abbau zu entziehen.

Der aktive Gasfluss kann dabei durch einen Lüfter, ein Gebläse, eine Pumpe, eine Düse, eine Unterdruckeinheit, eine Überdruckeinheit, eine Kombination mehrerer der aufgelisteten Methoden oder durch eine sonstige Möglichkeit, die geeignet ist, einen Gasfluss zu erzeugen, gewährleistet werden.

Die Filtereinheit kann mit einem Adsorbermaterial, das zur Aufnahme von leichtflüchtigen organischen Verbindungen geeignet ist, und/oder einem katalytischen Material, das zum Abbau leichtflüchtiger organischer Verbindungen geeignet ist, gefüllt werden.

Die technische Anwendung der Filtereinheit bzw. des Verfahrens erstreckt sich auf Verbrennungsmotoren/ Fahrzeuge (Automobile/Kfz, Boote, Schiffe, Busse, LKW, Kleintransporter, Krafträder, Schienenfahrzeuge, landwirtschaftliche Maschinen, Schneemobile, Pistenfahrzeuge), die gesetzlichen Regularien (national und international) hinsichtlich der Emission leicht flüchtiger organischer Verbindungen unterliegen.

Die Menge an adsorptiv arbeitendem Material der Filtereinheit ist entsprechend der anfallenden Mengen an leichtflüchtigen organischen Verbindungen zu dimensionieren und erstreckt sich über einen Kapazitätsbereich von 0,01 mg bis 100.000 g leichtflüchtiger organischer Verbindungen. Insbesondere von Bedeutung sind Filtereinheiten mit einer Kapazität von 1 mg bis 100 g leichtflüchtiger organischer Verbindungen.

Katalytisch arbeitende Materialien sind entsprechend der anfallenden Mengen an leichtflüchtigen organischen Verbindungen zu dimensionieren. Die katalytische Aktivität von HC-abbauenden Verbindungen ist für eine Menge von 0,01 mg bis 100.000 g leichtflüchtiger organischer Verbindungen pro 24 Stunden auszulegen. Insbesondere von Bedeutung sind Filtereinheiten mit einer katalytischen Aktivität für eine Menge von 1 mg bis 100 g leichtflüchtiger organischer Verbindungen pro 24 Stunden.

Das adsorptiv arbeitende Material der Filtereinheit kann gegebenenfalls während des Fahrbetriebs mit Fahrtwind rückgespült werden, wobei die leichtflüchtigen organischen Verbindungen dem Verbrennungsprozess des Motors zugeführt werden und die Schicht beim nächsten Abstellvorgang in regenerierter Form zur Verfügung steht.

Das adsorptiv arbeitende Material der Filtereinheit kann gegebenenfalls beheizt werden, um die Resultate des Rückspülvorganges durch thermische Desorption zu verbessern.

Zur aktiven Steuerung des Gasflusses kann eine Zeitsteuerung eingesetzt werden, die entsprechend der Geometrie des Luftansaugtraktes und auf das Diffusionsverhalten der leicht flüchtigen organischen Verbindungen abgestimmt wird.

In der beigefügten Figur ist ein Motorblock 2 mit dazu gehöriger Abgasanlage 3 dargestellt, wobei im Luftansaugtrakt 1 des Motorblocks 2 das erfindungsgemäße Emissionsreinigungssystem 5 mit Filtereinheit und Lüfter, Gebläse, Pumpe oder Unterdruckeinheit angebracht ist. Das Emissionsreinigungssystem 5 ist dabei über die Luftzutrittsöffnung 4 zum Emissionsreinigungssystem mit dem Luftansaugtrakt 1 des Motorblocks 2 verbunden. Das Emissionsreinigungssystem 5 verfügt über einen Luftaustritt 7, der mit einer Steuer-/Regeleinrichtung 6 verbunden ist. Über diese können die Sensoren 8 angesteuert werden. Im Luftansaugtrakt ist dabei ebenso ein Luftfilter 9 angebracht. Mit 10 ist die Ansaugrichtung für Luft bei Motorbetrieb angedeutet. Die Abgasanlage 3 umfasst ebenso einen Katalysator 11. Mit 12 ist die Austrittsrichtung für Abgase bei Motorbetrieb angedeutet.

## Patentansprüche

1. Emissionsreinigungssystem (5) für einen verbrennungsmotor, umfassend
- einen Ansaugtrakt (1),
- mindestens eine Einrichtung zum Ansaugen von Luft (4), die mit dem Ansaugtrakt (1) in Verbindung stehend am Ansaugtrakt (1) angeordnet ist,
- mindestens eine Filtereinheit (9), die mit der Einrichtung zum Ansaugen der Luft (4) verbunden ist und einen Luftaustritt aufweist,
**gekennzeichnet durch**
- mindestens einen Sensor (8), der im Bereich der Öffnung zur Außenluft des Ansaugtrakts (1) angeordnet und geeignet ist, Unterschiede in der Konzentration leicht flüchtiger organischer Verbindungen in Luft zu registrieren, sowie
- eine Steuer-/Regeleinrichtung (6), die die Einrichtung zum Ansaugen von Luft (4) in Abhängigkeit von der gemessenen Emission steuert/regelt.

2. Emissionsreinigungssystem (5) nach Anspruch 1, **dadurch gekennzeichnet, dass** mindestens zwei zueinander beabstandete Sensoren (8) im Bereich der Öffnung zur Außenluft des Ansaugtraktes (1) angeordnet sind.

3. Emissionsreinigungssystem (5) nach einem der Ansprüche 1 bis 2,
**dadurch gekennzeichnet, dass** die Einrichtung zum Ansaugen von Luft ein Lüfter, ein Gebläse, eine Pumpe oder eine Unterdruckeinheit ist.

4. Emissionsreinigungssystem (5) nach mindestens einem der Ansprüche 1 bis 3,
**dadurch gekennzeichnet, dass** die Filtereinheit (9) ein Aktivkohlefilter oder ein Molekularsieb ist.

5. Emissionsreinigungssystem (5) nach einem der Ansprüche 1 bis 4,
**dadurch gekennzeichnet, dass** die Filtereinheit (9) so dimensioniert ist, dass 0,01 mg bis 100.000 g, bevorzugt 1 mg bis 100 g, aufgenommen werden können.

6. Emissionsreinigungssystem (5) nach mindestens einem der Ansprüche 1 bis 5,
**dadurch gekennzeichnet, dass** die Einrichtung zum Ansaugen von Luft (4) und die Filtereinheit (9) mit dem Luftaustritt in Form mindestens eines Bauteils am Luftansaugtrakt (1) angeordnet ist.

7. Emissionsreinigungssystem (5) nach mindestens einem der Ansprüche 1 bis 6,
**dadurch gekennzeichnet, dass** die Filtereinheit (9) mit einer Rückspülvorrichtung, die mit dem Verbrennungsteil des Motors in Verbindung steht, verbunden ist,

8. Emissionsreinigungssystem (5) nach einem der Ansprüche 2 bis 7,
**dadurch gekennzeichnet, dass** als Sensor (8) ein WLD-, FID-, PID-, Halbleiter-, IR- und/oder Schwingquarzsensor eingesetzt wird.

9. Verfahren zur Emissionsminderung von Verbrennungsmotoren von Fahrzeugen bei abgeschaltetem Motor,
**dadurch gekennzeichnet, dass**
durch Ermittlung der Konzentration der Emissionen im Ansaugtrakt (1) und Überschreiten eines vorgegebenen Grenzwerts Luft angesaugt und diese angesaugte Luft über eine am Ansaugtrakt (1) angeordnete Filtereinheit (9) nach außen geführt wird.

10. Verfahren nach Anspruch 9
**dadurch gekennzeichnet, dass**
durch ein vorgegebenes Zeitintervall Luft angesaugt und diese angesaugte Luft über eine am Ansaugtrakt (1) angeordnete Filtereinheit (9) nach außen geführt wird.

11. Verfahren nach Anspruch 9 oder 10,
**dadurch gekennzeichnet, dass** bei laufendem Verbrennungsmotor eine Rückführung der in der Filtereinheit (9) abgeschiedenen Emissionen in den Verbrennungsmotor erfolgt.

12. Verfahren nach einem der Ansprüche 9 bis 11, **dadurch gekennzeichnet, dass** mit einen System nach mindestens einem der Ansprüche 1 bis 6 gearbeitet wird.

## Claims

1. An emission purification system (5) for a combustion engine, comprising
- an intake tract (1),
- at least one means for drawing in air (4), which is arranged, communicating with the intake tract (1), on the air intake tract (1),
- at least one filter unit (9), which is connected to the means for drawing in the air (4) and has an air outlet,
**characterised by**
- at least one sensor (8), which is arranged in the region of the opening to the exterior air of the intake tract (1) and is suitable for registering differences in the concentration of readily volatile organic compounds in air, and
- a control/regulating means (6), which controls/regulates the means for drawing in air (4) depending upon the measured emission.

2. An emission purification system (5) according to Claim 1, **characterised in that** at least two sensors (8) spaced apart from each other are arranged in the region of the opening to the exterior air of the intake tract (1).

3. An emission purification system (5) according to one of Claims 1 to 2, **characterised in that** the means for drawing in air is a fan, a blower, a pump or a vacuum unit.

4. An emission purification system (5) according to at least one of Claims 1 to 3, **characterised in that** the filter unit (9) is an activated-carbon filter or a molecular sieve.

5. An emission purification system (5) according to one of Claims 1 to 4, **characterised in that** the filter unit (9) is of such dimensions that 0.01 mg to 100,000 g, preferably 1 mg to 100 g, can be absorbed.

6. An emission purification system (5) according to at least one of Claims 1 to 5, **characterised in that** the means for drawing in air (4) and the filter unit (9) with the air outlet is arranged on the air intake tract (1) in the form of at least one component.

7. An emission purification system (5) according to at least one of Claims 1 to 6, **characterised in that** the filter unit (9) is connected to a back-washing device which is connected to the combustion section of the engine.

8. An emission purification system (5) according to one of Claims 2 to 7, **characterised in that** a TCD sensor, FID sensor, PID sensor, semiconductor sensor, IR sensor and/or quartz oscillator sensor is used as sensor (8).

9. A method for reducing the emissions of combustion engines of vehicles when the engine is switched off, **characterised in that** air is drawn in by determining the concentration of the emissions in the intake tract (1) and exceeding a pre-set limit value, and this drawn-in air is guided to the outside via a filter unit (9) arranged on the intake tract (1).

10. A method according to Claim 9, **characterised in that** air is drawn in through a pre-set time interval and this drawn-in air is guided to the outside via a filter unit (9) arranged on the intake tract (1).

11. A method according to Claim 9 or 10, **characterised in that** while the combustion engine is running returning of the emissions separated off in the filter unit (9) into the combustion engine takes place.

12. A method according to one of Claims 9 to 11, **characterised in that** it operates with a system according to at least one of Claims 1 to 6.

## Revendications

1. Système de nettoyage d'émissions (5) pour un moteur à combustion interne, comprenant :
- une voie d'aspiration (1),
- au moins un dispositif pour l'aspiration d'air (4), qui est disposé sur et relié à la voie d'aspiration (1),
- au moins un module de filtrage (9) qui est reliée au dispositif d'aspiration d'air (4) et comprend une sortie d'air,
**caractérisé par**
- au moins un capteur (8) qui se trouve au niveau de l'ouverture vers l'air extérieur de la voie d'aspiration (1) et est conçu pour enregistrer des différences de concentration de composés organiques légèrement volatils de l'air, ainsi que par
- un dispositif de commande/régulation (6) qui commande/régule le dispositif d'aspiration d'air (4) en fonction des émissions mesurées.

2. Système de nettoyage d'émissions (5) selon la revendication 1, **caractérisé en ce qu'**au moins deux capteurs (8), disposés à une certaine distance l'un de l'autre, se trouvent au niveau de l'ouverture de la voie d'aspiration (1).

3. Système de nettoyage d'émissions (5) selon l'une des revendications 1 à 2, **caractérisé en ce que** le dispositif d'aspiration d'air est une soufflerie, une pompe ou un module à dépression.

4. Système de nettoyage d'émissions (5) selon au moins l'une des revendications 1 à 3, **caractérisé en ce que** le module de filtrage (9) est un filtre à charbon actif ou un tamis moléculaire.

5. Système de nettoyage d'émissions (5) selon au moins l'une des revendications 1 à 4, **caractérisé en ce que** le module de filtrage (9) est dimensionné de façon à ce que 0,01 mg à 100000 g, de préférence 1 mg à 100 g, puissent être absorbés.

6. Système de nettoyage d'émissions (5) selon au moins l'une des revendications 1 à 5, **caractérisé en ce que** le dispositif d'aspiration d'air (4) et le module de filtrage (9) sont disposés avec la sortie d'air sous la forme d'au moins un composant au niveau de la voie d'aspiration (1).

7. Système de nettoyage d'émissions (5) selon au moins l'une des revendications 1 à 6, **caractérisé en ce que** le module de filtrage (9) est relié à un dispositif de rinçage de retour, qui est reliée à la partie de combustion du moteur.

8. Système de nettoyage d'émissions (5) selon au moins l'une des revendications 2 à 7, **caractérisé en ce que** le capteur est un capteur WLD, FID, PID, à semi-conducteur, IR et/ou un capteur à quartz oscillant.

9. Procédé de réduction des émissions de moteurs à combustion interne de véhicules lorsque le moteur est arrêté, **caractérisé en ce que**, grâce à la détermination de la concentration des émissions dans la voie d'aspiration (1) et le dépassement d'une valeur limite prédéterminée, de l'air est aspiré et cet air aspiré est guidé vers l'extérieur à travers un module de filtrage (9) disposée contre la voie d'aspiration (1).

10. Procédé selon la revendication 9, **caractérisé en ce que**, grâce à un intervalle de temps prédéterminé, de l'air est aspiré et cet air aspiré est guidé vers l'extérieur à travers un module de filtrage (9) disposé contre la voie d'aspiration (1).

11. Procédé selon les revendications 9 ou 10, **caractérisé en ce que**, lorsque le moteur à combustion tourne, un retour des émissions éliminées dans le module de filtrage (9) a lieu dans le moteur à combustion.

12. Procédé selon l'une des revendications 9 à 11, **caractérisé en ce qu'**il est réalisé avec un système selon au moins une des revendications 1 à 6.
